# EUROPÄISCHE PATENTSCHRIFT

(11) **EP 3 666 120 B1**
(45) Veröffentlichungstag und Bekanntmachung des Hinweises auf die Patenterteilung: **29.11.2023**
(21) Anmeldenummer: 19205770.1
(22) Anmeldetag: 29.10.2019
(51) Int. Cl.: A47B 88/95

(54) **SCHUBLADENFRONT-VERBINDUNGSVORRICHTUNG UND SCHUBLADE**
DRAWER FRONT COUPLING DEVICE AND DRAWER
DISPOSITIF DE RACCORDEMENT DE L'AVANT DE TIROIR ET TIROIR

(30) Priorität: 10.12.2018 DE 202018107031 U
(43) Veröffentlichungstag der Anmeldung: 17.06.2020
(73) Patentinhaber: Grass GmbH, 6973 Höchst (AT)
(72) Erfinder: Pirker, Patrick, 6972 Fußach (AT)
(74) Vertreter: Otten, Roth, Dobler & Partner mbB Patentanwälte

(56) Entgegenhaltungen:
- EP-A1- 2 374 370
- WO-A1-2012/068599
- WO-A1-2012/171047
- DE-A1-102015 122 192

## Beschreibung

### Stand der Technik

Im Möbelbereich sind Möbel bekannt, die eine Schublade aufweisen welche relativ zu einem Korpus bewegbar ist, wobei an Schubladenseitenteilen ein Schubladenfrontbauteil über eine Schubladenfront-Verbindungsvorrichtung angebracht ist. Die Schubladenfront ist vorzugsweise lösbar bzw. austauschbar an den beiden Schubladenseitenteilen anbringbar.

Die Befestigung der Schubladenfront an den Schubladenseitenteilen im Bereich von vorderen Stirnseiten der beiden Schubladenseitenteile, insbesondere wenn es sich um schwere bzw. große Fronten handelt, erfordert Geschick bzw. ist häufig schwierig. Darüber hinaus müssen im Verbindungszustand hohe Kräfte von der Verbindungsvorrichtung aufgenommen werden.

Bisherige Schubladenfront-Verbindungsvorrichtungen sind außerdem kompliziert herstellbar bzw. vielteilig aufgebaut und benötigen einen vergleichsweise großen Freiraum an den beiden Schubladenseitenteilen, so dass nicht für alle Schubladendesigns zufriedenstellende Lösungen bereitstehen. Aus der WO 2012/068599 A1 ist ein Beispiel für eine solche Schubladenfront-Verbindungsvorrichtung bekannt.

### Aufgabe und Vorteile der Erfindung

Aufgabe der vorliegenden Erfindung ist es, eine Schubladenfront-Verbindungsvorrichtung der einleitend bezeichneten Art verbessert bereitzustellen, insbesondere im Hinblick auf eine wirtschaftlich vorteilhafte Herstellung und eine erleichterte Montagesituation bei der Montage einer Schubladenfront für unterschiedlich gestaltete Schubladenseitenteile.

Diese Aufgabe wird durch eine Schubladenfront-Verbindungsvorrichtung gemäß Anspruch 1 gelöst.

Die abhängigen Ansprüche thematisieren zweckmäßige und vorteilhafte Weiterbildungen der Erfindung.

### Aufgabe und Vorteile der Erfindung

Die Erfindung geht aus von einer Schubladenfront-Verbindungsvorrichtung für die Verbindung einer Schubladenfront mit einem Schubladenseitenteil, umfassend einen an dem Schubladenseitenteil anbringbaren Frontverbinder und ein an der Schubladenfront anbringbares Einhängebauteil, wobei das Einhängebauteil an dem Frontverbinder festlegbar ist, um einen Verbindungszustand der Schubladenfront mit dem Schubladenseitenteil einzurichten. Das Einhängebauteil und der Frontverbinder sind vorzugsweise lösbar zusammensteckbar, was vorteilhaft werkzeuglos erfolgt.

Da eine Schublade in aller Regel zwei gleichartige Schubladenseitenteile umfasst, wird bezogen auf die Montage der Schubladenfront nachfolgend von zwei Schubladenseitenteilen bzw. von einem linken und einem rechten Schubladenseitenteil ausgegangen. Dabei ist an beiden Schubladenseitenteilen je eine erfindungsgemäße Schubladenfront-Verbindungsvorrichtung vorhanden.

Die Schubladenfront ist demgemäß über zwei identische bzw. entsprechende Schubladenfront-Verbindungsvorrichtungen mit den beiden Schubladenseitenteilen bzw. mit dem restlichen Teil der Schublade verbindbar. Entsprechend sind an der Schubladenfront zwei Einhängebauteile angebracht, die zu den beiden bzw. der linksseitigen und der rechtsseitigen Schubladenfront-Verbindungsvorrichtung gehören.

Der Frontverbinder ist abgestimmt, dass er in einem stirnseitigen Bereich des Schubladenseitenteils vorzugsweise versenkt zu einer von den Seitenteil-Vorderkanten vorgegebenen stirnseitigen Ebene unterbringbar ist. Am Schubladenseitenteil ist z. B. eine dazu passend abgestimmte Aufnahme mit einem Aufnahmebereich vorhanden. Der Frontverbinder und das Einhängebauteil bestehen vorzugsweise jeweils aus einem Metallwerkstoff bzw. sind vorzugsweise jeweils als ein Blechbauteil ausgebildet. Dies ist gegenüber als z. B. Gussteil ausgebildeten Bauteil vorteilhaft. Der Frontverbinder ist insbesondere ausgebildet zur Anbringung an einem als Hohlkammerzarge bzw. aus einem gebogenen Blechbauteil ausgestalteten Schubladenseitenteil.

Der Frontverbinder und das Einhängebauteil weisen vorzugsweise eine zumindest angenähert gleiche Höhe auf, zum Beispiel eine Höhe von circa 50 Millimeter. Damit sind auch Schubladenfronten mit vergleichsweise geringer Höhe von unter z. B. 15-20 Zentimeter bedienbar.

Eine Breite des Einhängebauteils beträgt zum Beispiel circa 15 bis 20 Millimeter und die Breite des Frontverbinders nur wenige Millimeter weniger, z. B. zwischen 12 und 17 Millimeter.

Vorzugsweise sind am Einhängebauteil zumindest über einen Teil einer Gesamthöhe des Einhängebauteils bzw. z. B. in einem vertikal oberen Bereich und einem vertikal unteren Bereich des Einhängebauteils jeweils zwei vorstehende Flanken bzw. Einhängebauteil-Flanken vorhanden. Die Einhängebauteil-Flanken sind winklig zu einer Grundfläche des Einhängebauteils in Breitenrichtung beabstandet bzw. gegenüberliegend voneinander daran ausgebildet. Die Flanken stehen insbesondere von der Grundfläche in einer Richtung zum Frontverbinder vor.

In der Höhe zwischen den oberen und den unteren Einhängebauteil-Flanken sind vorzugsweise keine an einer Rückseite des Einhängebauteils oder nur sehr gering vorstehende Abschnitte des Frontverbinders vorhanden. Dies ist für das kompakte Zusammenstecken mit dem Frontverbinder und im Hinblick auf eine Materialersparnis vorteilhaft.

Der Kern der Erfindung liegt darin, dass der Frontverbinder eine obere Rampe und eine untere Rampe aufweist, wobei die Rampen in einer Höhenrichtung des Frontverbinders voneinander beabstandet sind, wobei die obere Rampe eine obere längliche Abstützfläche und die untere Rampe eine untere längliche Abstützfläche umfasst, so dass in einem Endmontagezustand des Einhängebauteils an dem Frontverbinder die obere Abstützfläche zur Abstützung eines oberen Stützabschnitts an dem Einhängebauteil dient und die untere Abstützfläche zur Abstützung eines unteren Stützabschnitts an dem Einhängebauteil dient, wobei für das Verbinden der Schubladenfront mit dem Schubladenseitenteil der obere Stützabschnitt entlang der oberen Rampe abwärts rutschend bewegbar ist und der untere Stützabschnitt entlang der unteren Rampe abwärts rutschend bewegbar ist bis der Endmontagezustand des Einhängebauteils an dem Frontverbinder erreicht ist, mit einer Einhängekontur am Frontverbinder im Bereich der unteren Rampe und mit einem Erhebungsabschnitt am Einhängebauteil im Bereich des unteren Stützabschnitts, so dass in einer Vormontageposition das Einhängebauteil an dem Frontverbinder selbsthaltend derart eingehängt ist, dass der untere Stützabschnitt und der Erhebungsabschnitt sich an der Einhängekontur abstützen, wobei das Einhängebauteil mit dem oberen Stützabschnitt vom Frontverbinder im Bereich der oberen Rampe beabstandet ist, und wobei die Einhängekontur derart abgestimmt ist, dass in der Vormontageposition zumindest der Erhebungsabschnitt an der Einhängekontur derart ansteht, dass der untere Stützabschnitt gegen ein Abwärtsrutschen entlang der unteren Rampe gesichert ist. In der Vormontageposition kommen vorzugsweise sowohl der untere Stützabschnitt als auch der Erhebungsabschnitt an der Einhängekontur abstützend in Anlage. Der Erhebungsabschnitt ist vorzugsweise so abgestimmt, dass eine insbesondere seitliche bzw. in Breitenrichtung der Schubladenfront exakte Positionierung von Einhängebauteil und Frontverbinder geführt erreicht wird. Denn in der Praxis wird beim Heranbewegen der Schubladenfront ein Abschnitt des Erhebungsabschnitts entlang eines Gegenabschnitts an der Einhängekontur geführt, z. B. im Millimeterbereich, bis die exakte bzw. für die Vormontageposition notwendige Position der Schubladenfront an den Schubladenseitenteilen erreicht ist. Hierfür sind der Erhebungsabschnitt und die Einhängekontur ebenfalls ausgebildet und zusätzlich für die selbsthaltende Abstützung der Schubladenfront an den Schubladenseitenteilen in der dann erreichten exakten Vormontageposition. Der Vorteil liegt in einer erleichterten Montage für den Monteur, insbesondere bei vergleichsweise großflächigen und/oder schweren Schubladenfronten.

Mit der Vormontageposition wird eine statisch bestimmte Lagerung bzw. Abstützung der Schubladenfront an den Schubladenseitenteilen ermöglicht. Dabei ist es vorteilhaft, dass durch das Eigengewicht der Schubladenfront, selbstwirkend eine hohe Stabilität der Einhänge-Verbindung realisiert ist. Vorteilhaft wird keine zusätzliche Krafteinleitung bzw. Klemmung in dem Mechanismus benötigt, um die Vormontageposition zu stabilisieren bzw. zu sichern.

Vorzugsweise stützt sich in der selbstsichernden Vormontageposition die Schubladenfront an mehreren Stellen an den restlichen Teilen der Schublade ab. Zum einen erfolgt eine Abstützung über das an der Schubladenfront befestigte Einhängebauteil, indem der untere Stützabschnitt und der Erhebungsabschnitt mit der Einhängekontur am Frontverbinder anliegen, zum anderen, indem ein Abschnitt der Innenseite der Schubladenfront, wobei der Abschnitt unterhalb des Einhängebauteils vorhanden ist, an einem Gegenabschnitt, vorzugsweise an einer stirnseitigen Vorderkante des Schubladenseitenteils, an dem der Frontverbinder angebracht ist, ansteht. Damit wird ein Nachuntenrutschen und/oder ein Wegkippen der Schubladenfront vermieden.

In der Vormontageposition verharrt das Einhängebauteil ruhend und damit die Schubladenfront an den Schubladenseitenteilen mit dem jeweiligen Frontverbinder. Die Schubladenfront ist dabei schräg ausgerichtet zum vertikal ausgerichteten Frontverbinder bzw. zu der senkrecht stehenden Stirnseite der Schubladenseitenteile. Bei räumlich schräg stehender Schubladenfront ist der obere Teil der Schubladenfront bzw. der obere Stützabschnitt entfernt von der oberen Rampe. Die selbsthaltende Ruhestellung der Schubladenfront in der Vormontageposition basiert insbesondere auf der Wirkung der Schwerkraft bzw. der am Einhängebauteil wirkenden Gewichtsmasse der Schubladenfront. Die Gegenkräfte bzw. -momente werden am fest auf dem Boden stehenden Möbel bzw. dem Möbelkorpus bereitgestellt.

Der Frontverbinder weist vorzugsweise mindestens zwei parallel ausgerichtete und miteinander verbundene Verbinderplatten auf, die in einer Breitenrichtung des Frontverbinders voneinander beabstandet sind. Die Verbinderplatten sind vorzugsweise symmetrisch, insbesondere spiegelsymmetrisch zu einer Spiegelebene zwischen den beiden Verbinderplatten.

Die beiden Verbinderplatten des Frontverbinders sind vorzugsweise fest miteinander verbunden zum Beispiel durch eine Niet- oder eine Clinchverbindung oder miteinander verschraubt oder verschweißt.

Vorteilhaft ist es, wenn die Einhängekontur einen Konturabschnitt aufweist, welcher auf das Einhängebauteil derart abgestimmt ausgebildet ist, dass ausgehend von der Vormontageposition das Einhängebauteil mit seinem oberen Ende an den Frontverbinder heranbewegbar ist, wobei bis zu einem Kontakt des oberen Stützabschnitts mit dem Frontverbinder, der untere Stützabschnitt gegen ein Abwärtsrutschen entlang der unteren Rampe gesichert ist, indem der untere Stützabschnitt und/oder der Erhebungsabschnitt an dem Konturabschnitt der Einhängekontur ansteht. Dies erleichtert die Montage. Die Sicherung bleibt vorzugsweise zumindest so lange erhalten, bis der obere Stützabschnitt die obere Rampe erreicht. Insbesondere bildet der Konturabschnitt ein Lager bzw. ein Schwenklager für das Einhängebauteil am Frontverbinder für eine Relativbewegung des Einhängebauteils am Frontverbinder, und damit für die Schubladenfront an der restlichen Schublade bezogen auf die Vormontageposition. Der Monteur kann nach dem Einhängen der Schubladenfront an den zwei Schubladenseitenteilen, also in der Vormontageposition, die Schubladenfront loslassen, wobei diese stabil ruht, was insbesondere bei einer vergleichsweise schweren Schubladenfront vorteilhaft ist. Die Schubladenfront verharrt schräg ausgerichtet und abgestützt an der restlichen Schublade. Die Schubladenfront-Montage erfolgt in aller Regel bei über Schienenführungen an einem Möbelkorpus festgelegter Schublade.

Der untere Stützabschnitt und/oder der Erhebungsabschnitt sind dabei so abgestützt, dass der untere Stützabschnitt nicht an der unteren Rampe abwärtsrutschen kann. Vorteilhaft ist dabei, dass der untere Stützabschnitt bereits unmittelbar benachbart bzw. nahe an der unteren Rampe positioniert ist. Es muss nur noch ein Freigabezustand erreicht werden, in welchem das Abwärtsrutschen dann selbsttätig erfolgt. Hierfür bedarf es nur noch einer vergleichsweis geringen Verstellbewegung der Schubladenfront, z.B. eine Verschwenk- und/oder Anhebebewegung der Schubladenfront, bis die Stellung im Freigabezustand erreicht ist, so dass das Einhängebauteil mit dem unteren Stützabschnitt aus der Abstützstellung am Konturabschnitt freikommt und mit dem Erreichen des Freigabezustand entlang der unteren Rampe nach unten rutschen kann. Gleichzeitig mit dem Freigabezustand des unteren Stützabschnitts kommt der obere Stützabschnitt an den Punkt der oberen Rampe, an dem der obere Stützabschnitt entlang der oberen Rampe nach unten rutscht. Das Rutschen erfolgt ohne Zutun des Monteurs selbsttätig bzw. gewichtsunterstützt.

Es ist überdies vorteilhaft, dass die Einhängekontur einen Konturabschnitt aufweist, wobei der Konturabschnitt der unteren Rampe vorgelagert ist, bezogen auf eine Einführrichtung des unteren Stützabschnitts an der unteren Rampe. Der vorgelagerte Konturabschnitt weist vorzugsweise unterschiedlich räumlich ausgerichtete Abschnitte auf. Der Konturabschnitt weist insbesondere einen Abschnitt auf, an dem der untere Stützabschnitt in der Vormontageposition nach unten abgestützt anliegt und/oder einen vertikalen Abschnitt, z. B. ein senkrecht ausgerichteten, stirnseitiger Abschnitt am Frontverbinder, an dem der Erhebungsabschnitt in nur horizontaler Richtung ansteht. Mit dem anstehenden Erhebungsabschnitt ist die Schubladenfront gegen ein nach unten Wegschwenken bzw. weg von den Schubladenseitenteilen gesichert. An dem vorgelagerten Konturabschnitt stützt sich in der Vormontageposition der Erhebungsabschnitt ab bzw. an dem vorgelagerten Konturabschnitt kommt der Erhebungsabschnitt am Einhängebauteil in Anlage. Vorzugsweise wird mit der Einhängekontur bzw. dem Konturabschnitt eine Zweipunktauflage für einerseits den unteren Stützabschnitt und andererseits den Erhebungsabschnitt bereitgestellt. Der vorgelagerte Konturabschnitt umfasst vorzugsweise einen Teilbereich einer vorderen insbesondere aufrechten bzw. senkrechten Stirn- bzw. Schmalseite des Frontverbinders bzw. der zumindest einen Verbinderplatte des Frontverbinders. Vorzugsweise schließt sich an diesen Teil des Konturabschnitts ein weiterer Teil des Konturabschnitts an, der von der Stirnseite aus nach innen verläuft und sich bis zum Beginn der unteren Rampe erstreckt.

Nach einer bevorzugten Variante ist es vorteilhaft, dass die Einhängekontur einen Konturabschnitt aufweist, der mit einer Vertiefung versehen ist, welche zur Abstützung des unteren Stützabschnitts in der Vormontageposition dient.

Damit wird eine stabile Anbringung der Schubladenfront an den Schubladenseitenteilen in der Vormontageposition erreicht. Mit der Vertiefung wird das Erreichen der korrekten Position des unteren Stützabschnitts am Konturabschnitt in der Vormontageposition gefördert und ein ungewolltes Herausbewegen des unteren Stützabschnitts aus dieser Position erschwert, weil hierfür ein Widerstand aufgrund der Vertiefung überwunden werden muss. Insbesondere wird mit der Vertiefung zusätzlich zur Abstützstelle für den Erhebungsabschnitt eine weitere dazu passend abgestimmte Abstützstelle zur Abstützung des unteren Stützabschnitts in der Vorlageposition generiert. Insbesondere dient der Konturabschnitt zur unterseitigen Abstützung des unteren Stützabschnitts und zur Abstützung des Erhebungsabschnitts. Vorzugsweise ist der Konturabschnitt der unteren Rampe vorgelagert, in Einführrichtung beim Heranführen des unteren Stützabschnitts an die untere Rampe betrachtet. Bevorzugt schließt sich in Einführrichtung die untere Rampe unmittelbar an den Konturabschnitt an, vorzugsweise schließt sich an die Vertiefung die untere Rampe unmittelbar an. Sobald der untere Stützabschnitt die Vertiefung in Einführrichtung verlässt, kann der untere Stützabschnitt entlang der unteren Rampe nach unten rutschen.

Der Konturabschnitt ist insbesondere als eine nach oben offene Vertiefung zu benachbarten Bereichen ausgebildet. Die Vertiefung ist vorzugsweise auf die Außenform bzw. Größe des unteren Stützabschnitts abgestimmt. Die Vertiefung ist beispielsweise konkav bzw. z. B. muldenartig bei einer konvexen bzw. zylindrischen Außenform des unteren Stützabschnitts.

Vorzugsweise ist der Konturabschnitt derart auf den unteren Stützabschnitt abgestimmt, dass in der Vormontageposition, in welcher sich der untere Stützabschnitt an dem Konturabschnitt bzw. der Vertiefung abstützt, eine Schwenk- bzw. Drehlagerung des unteren Stützabschnitts an dem Frontverbinder eingerichtet ist. Mit der Schwenklagerung lässt sich das Einhängebauteil und damit die Schubladenfront, ausgehend von der Vormontageposition, mit ihrem oberen von den Schubladenseitenteilen beabstandeten Teil in Richtung des Frontverbinders bzw. zur frontseitigen Stirnseite der beiden Schubladenseitenteile heranschwenken. Damit kommt der jeweilige obere Stützabschnitt der Einhängebauteile in Anlage an der oberen Rampe des dazugehörigen Frontverbinders an dem jeweiligen Schubladenseitenteil. Anschließend kann der obere und damit auch der untere Stützabschnitt an der jeweiligen dazugehörigen Rampe nach unten rutschen bis der Endmontagezustand der Schubladenfront an der Schublade erreicht ist.

Der Konturabschnitt ist vorzugsweise so abgestimmt auf den unteren Stützabschnitt und den Erhebungsabschnitt gestaltet, dass beim Heranschwenken der Schubladenfront der Erhebungsabschnitt bewirkt, dass das Einhängebauteil nach oben versetzt wird und damit die gesamte Schubladenfront etwas nach oben angehoben wird, zum Beispiel im Millimeterbereich. Dies erfolgt in solch einem Maß, dass der obere Stützabschnitt den Anfang der oberen Rampe erreicht bzw. ggf. vorher an einer Auflaufschräge in Anlage kommt, welche den oberen Stützabschnitt weiterführt nach oben bis zum Erreichen der oberen Rampe.

Eine andere vorteilhafte Modifikation zeichnet sich dadurch aus, dass die Einhängekontur einen Konturabschnitt mit einer Führungskante des Frontverbinders aufweist, wobei die Führungskante sich in einer Breitenrichtung des Frontverbinders erstreckt. Die Führungskante, die beispielsweise durch eine Bauteilkante des Frontverbinders gebildet ist, ist vorzugsweise zwischen einem Bereich der Einhängekontur, welcher der unteren Rampe vorgelagert ist, und einer vertikalen Stirnseite des Frontverbinders vorhanden. Die Führungskante ist vorzugsweise eine Vorderkante am Frontverbinder. Im Bereich der Führungskante stützt sich der Erhebungsabschnitt in der Vorlageposition ab. Von dort bewegt sich der Erhebungsabschnitt tangential nach oben, während das Einhängebauteil an den Frontverbinder bzw. die Schubladenfront an die Schubladenseitenteile herangeschwenkt wird. Das Schwenklager umfasst den unteren Stützabschnitt an der Einhängekontur. Die Schubladenfront wird beim Heranschwenken nach oben angehoben relativ zum Frontverbinder bzw. den Schubladenseitenteilen, gemäß der Bewegung des Erhebungsabschnitts an der Führungskante nach oben. Die Einhängekontur ist so abgestimmt, dass der Erhebungsabschnitt so weit angehoben wird, dass mit dem Erreichen der Führungskante die maximale Anhebung bestimmt ist. Mit dem Überwinden der Führungskante kann sich der Erhebungsabschnitt nach innen in Richtung der unteren Rampe bewegen. Damit rutscht der untere Stützabschnitt an der unteren Rampe schräg nach unten und gleichzeitig bzw. identisch der obere Stützabschnitt entlang der oberen Rampe, da abgestimmt auch der obere Stützabschnitt die oberste bzw. vorderste Stelle der oberen Rampe erreicht. Ab diesem Moment erfolgt das Nachuntenrutschen selbsttätig, wobei am Ende der Rutschbewegung die Schubladenfront die Endmontageposition erreicht. Dies ist dadurch vorgegeben, indem die Innenseite der Schubladenfront an den Stirnseiten der Schubladenseitenteile anstößt.

Die Erstreckung der Führungskante ist vorzugsweise durch eine Breitenabmessung des Frontverbinders vorgegeben. Wenn der Frontverbinder zwei Verbinderplatten umfasst, ist vorzugsweise an jeder Verbinderplatte jeweils gemäß der Breite der Verbinderplatte eine Führungskante für den Erhebungsabschnitt vorhanden, wobei zu jeder Verbinderplatte bzw. zu jeder Führungskante der jeweiligen Verbinderplatte ein dazugehöriger Erhebungs-Teilabschnitt gehört. Dann umfasst der Erhebungsabschnitt vorzugsweise auch zwei Erhebungs-Teilabschnitte.

Ein anderer Vorteil ist dadurch realisiert, dass zur Führung des oberen Stützabschnitts in Richtung zur oberen Rampe eine Auflaufschräge der oberen Rampe vorgelagert ist. Vorzugsweise ist die Neigung der Auflaufschräge in Verlaufsrichtung winklig zur Neigung der oberen Rampe ausgerichtet. Damit wird am Ende der Heranschwenkbewegung der Schubladenfront aus der Einhänge- bzw. Vormontageposition exakt abgestützt geführt und gleichzeitig nach oben versetzt bis zu einem oberen Ende der oberen Rampe. Hierfür führt die Auflaufschräge bis zum Beginn der oberen Rampe, mit gegensinniger Neigung zur Neigung der Rampe. Seitlich betrachtet bildet die Rampe und die Auflaufschräge eine winkelform bzw. eine Sattel-Dachform, wobei die Rampe eine Dachseite und die Auflaufschräge die andere Dachseite bildet, bis zu einer höchsten Stelle bzw. bis zu einer Scheitellinie im Kontaktbereich der Rampe mit der Auflaufschräge. Mit dem Heranschwenken der Schubladenfront gleitet der obere Stützabschnitt etwas entlang der Auflaufschräge nach oben bis zu der Scheitellinie und gleitet bzw. rutscht dann selbsttätig entlang der oberen Rampe nach unten. Gleichzeitig mit dem Rutschen des oberen Stützabschnitts nach unten gleitet auch der unter Stützabschnitt gleichermaßen entlang der unteren Rampe nach unten bis zum Erreichen der Endmontageposition des Einhängebauteils an dem Frontverbinder bzw. der Schubladenfront an dem restlichen Teil der Schublade.

Vorteilhaft weist die Einhängekontur einen ersten Konturabschnitt und einen zweiten Konturabschnitt auf, wobei der erste Konturabschnitt zur Abstützung des unteren Stützabschnitts in der Vormontageposition dient und der zweite Konturabschnitt zur Abstützung des Erhebungsabschnitts in der Vormontageposition dient, wobei der erste und der zweite Konturabschnitt unterschiedlich räumlich ausgerichtet sind. Der zweite Konturabschnitt ist vorzugsweise als Führungskante ausgebildet, die sich in ihrer Länge in Breitenrichtung des Frontverbinders erstreckt. Mit dem ersten Konturabschnitt kann ein erster Anschlag gegen eine Bewegung in eine erste Anschlagrichtung und mit dem zweiten Konturabschnitt ein zweiter Anschlag gegen eine Bewegung in eine zweite Anschlagrichtung bereitgestellt werden. Zum Beispiel ist in der Vormontageposition der untere Stützabschnitt in Höhenrichtung des Frontverbinders bzw. nach unten abgestützt am ersten Konturabschnitt und der Erhebungsabschnitt ist in eine Tiefenrichtung des Frontverbinders bzw. horizontal in Richtung zur Vorderseite des Frontverbinders abgestützt.

Der erste und der zweite Konturabschnitt sind beispielsweise zusammenhängend bzw. benachbart vorhanden. Beide Konturabschnitte sind vorzugsweise durch eine Schmalseite des Frontverbinders gebildet, bzw. bei zwei Verbinderplatten durch einen Teil der jeweiligen Schmal- bzw. Stirnseite.

Gemäß einer vorteilhaften Ausbildung weist die Einhängekontur einen ersten Konturabschnitt und einen zweiten Konturabschnitt auf, wobei der erste Konturabschnitt zur Abstützung des unteren Stützabschnitts in der Vormontageposition und der zweite Konturabschnitt zur Abstützung des Erhebungsabschnitts in der Vormontageposition dient, wobei der erste und der zweite Konturabschnitt in Tiefenrichtung des Frontverbinders voneinander beabstandet sind. Damit ist in der Vorlageposition vorteilhaft eine Doppel- bzw. Zweifach-Abstützung des Einhängebauteils am Frontverbinder und damit der Schubladenfront an dem Schubladenseitenteil realisiert. Der zweite Konturabschnitt ist vorzugsweise als Führungskante ausgebildet, die sich in ihrer Länge in Breitenrichtung des Frontverbinders erstreckt. Da zwei Schubladenseitenteile jeweils mit einem Einhängebauteil zusammenwirken, ist die eingehängte Schubladenfront an der restlichen Schublade an der linken Schubladenseite über eine Zweipunktlagerung abgestützt und an der rechten Schubladenseite über eine weitere Zweipunktlagerung gleichartig bzw. identisch abgestützt. Vorzugsweise sind der erste und der zweite konturabschnitt in Tiefenrichtung des Frontverbinders und in Breitenrichtung des Frontverbinders zueinander versetzt.

Ein Vorteil ist dergestalt, dass die Einhängekontur derart ausgebildet ist, dass in der Vormontageposition eine Abstützung des Einhängebauteils am Frontverbinder über einen Kontakt mit dem unteren Stützabschnitt und über einen Kontakt mit dem Erhebungsabschnitt und über einen Kontakt mit einem weiteren Bauteilabschnitt des Einhängebauteils erfolgt. Der weitere Bauteilabschnitt am Einhängebauteil ist vorteilhaft eine in Breitenrichtung des Einhängebauteils verlaufende Kante des Einhängebauteils, z. B. eine Unterkante des Einhängebauteils.

Damit wird eine noch stabilere und gegen ein Wegschwenken besonders effektiv gesicherte Vormontageposition ermöglicht. Die Abstützung erfolgt damit in der Art einer Dreifach- bzw. DreiPunkt-Auflage. Alternativ kann der dritte bzw. weitere Kontakt bei der Montage durch einen Kontakt der Schubladenfront an den jeweiligen Schubladenseitenteilen eingerichtet sein.

Auch von Vorteil ist es, wenn der Erhebungsabschnitt zwei in Breitenrichtung des Einhängebauteils über einen Abstand getrennte Erhebungs-Teilabschnitte umfasst. Damit ist die Vormontage- bzw. Einhängeposition der Schubladenfront noch einfacher und stabiler einrichtbar.

Vorzugsweise sind die zwei Erhebungs-Teilabschnitte an Innenseiten von sich gegenüberliegenden Seitenflanken des Einhängebauteils ausgestaltet, bevorzugt fluchtend zueinander. Auch ist es vorteilhaft, wenn die beiden Erhebungs-Teilabschnitte jeweils eine flache bzw. stumpfe Stirnfläche aufweisen. Die Längsachsen der Erhebungs-Teilabschnitte sind vorzugsweise parallel zur Längsachse des unteren Stützabschnitts.

Die beiden Erhebungs-Teilabschnitte sind vorzugsweise fluchtend zueinander vorhanden. Damit weisen gegenüberliegende freie Enden der beiden Erhebungs-Teilabschnitte jeweils eine vorzugsweise flache bzw. stumpfe Stirnfläche auf. Dazwischen ist ein materialfreier Bereich vorhanden. Die gegenüberliegenden Erhebungs-Teilabschnitte sind z. B. als Bolzenstummel ausgebildet. Die beiden Erhebungs-Teilabschnitte sind vorzugsweise nach hinten zu einer Grundseite des Einhängebauteils hin versetzt und nach oben versetzt bezogen auf den unteren Stützabschnitt.

Die Erfindung betrifft zudem eine Schublade mit einer Schubladenfront und einem Schubladenseitenteil, wobei eine Schubladenfront-Verbindungsvorrichtung nach einer der oben beschriebenen Ausbildung vorgesehen ist.

### Figurenbeschreibung

Weitere Merkmale und Vorteile der Erfindung sind anhand von in den Figuren schematisch dargestellten Ausführungsbeispielen der Erfindung näher erläutert. Im Einzelnen zeigt:
- Fig. 1: eine perspektivische Ansicht schräg von oben auf ein erfindungsgemäßes Möbel mit einer daran aufgenommenen und geöffnet dargestellten Schublade, wobei das Möbel ohne eine oberseitige Abdeckplatte gezeigt ist,
- Fig. 2: die Schublade gemäß Fig. 1 ohne eine Schubladenfront der Schublade in perspektivischer Ansicht,
- Fig. 3: ein vorderes Ende eines Schubladenseitenteils der Schublade gemäß Fig. 2 mit einer erfindungsgemäßen Schubladenfront-Verbindungsvorrichtung in Explosionsdarstellung,
- Fig. 3a: ein Einhängebauteil der Schubladenfront-Verbindungsvorrichtung gemäß Fig. 3 in einer perspektivischen Ansicht schräg von oben,
- Fig. 4: ein Frontverbinder der Schubladenfront-Verbindungsvorrichtung gemäß Fig. 3 in Explosionsdarstellung,
- Fig. 5: der zusammengebaute Frontverbinder gemäß Fig. 4 perspektivisch,
- Fig. 6-11: in Seitenansicht ein Frontverbinder gemäß Fig. 5 mit Stellelementen an einem im Umriss angedeuteten bzw. nur teilweise gezeigten Schubladenseitenteil und eine Schubladenfront, an welcher ein Einhängebauteil gemäß Fig. 3 angebracht ist, in verschiedenen Montagesituationen bis zu einem Endmontagezustand gemäß Fig. 11, wobei Fig. 8 einen vergrößerten Ausschnitt aus Fig. 9 zeigt.

Fig. 1 zeigt ein Möbel 1 mit einer vorderseitig am Möbel 1 vorstehenden bzw. am Möbel 1 maximal weit herausbewegten erfindungsgemäßen Schublade 2. Die Schublade 2 ist bewegbar bzw. im gezeigten Möbelnutzzustand linear in horizontaler Richtung verschieblich über Führungsmittel 4 an einem Möbelkorpus 3 des Möbels 1 aufgenommen. Das Möbel 1 ist ein Kastenmöbel mit gegenüberliegenden Seitenwänden 5, 6, einem Boden 7, einer Rückwand 8 und zwei oberseitig vorhandenen Querbrettern 10, 11.

Das Querbrett 10 ist horizontal oben zwischen den beiden Seitenwänden 5, 6 im vorderen Bereich des Möbels 1 und das Querbrett 11 ist horizontal oben zwischen den beiden Seitenwänden 5, 6 im hinteren Bereich des Möbels 1 vorhanden, womit die beiden Seitenwände 5, 6, der Boden 7 und die Rückwand 8 stabil miteinander verbunden sind. Eine oberhalb der beiden Querbretter 10, 11 am Möbel 1 abdeckend vorzusehende Abdeckplatte ist nicht dargestellt.

Die Führungsmittel 4 umfassen eine linke Schienenführung 13 und eine rechte Schienenführung 14, wobei die Schienenführungen 13, 14 zwischen dem Möbelkorpus 3 und der Schublade 2 wirken und zum Beispiel als Vollauszug 12 ausgebildet sind mit jeweils drei zueinander teleskopisch verschieblichen Schienen. Die zur Schienenführung 12 gespiegelt am Möbel 1 vorhandene rechte Schienenführung 14 ist in Fig. 1 vollständig verdeckt.

Die Schublade 2 ist in Fig. 2 in Alleindarstellung ohne eine Schubladenfront 15 dargestellt. Weitere Elemente der Schublade 2 sind ein Schubladenboden 16, ein linkes Schubladenseitenteil 17, ein rechtes Schubladenseitenteil 18 und eine Schubladenrückseite 19.

Die beiden gleichartigen Schubladenseitenteile 17 und 18 sind hier als Schubladenzargen bzw. als Hohlkammerzargen aus einem umgekanteten Blechmaterial gebildet. Die Schubladenseitenteile 17 und 18 sind an ihrem fronseitigen Ende 17a bzw. 18a offen und für die Verbindung mit der Schubladenfront 15 mittels jeweils einer erfindungsgemäßen Schubladenfront-Verbindungsvorrichtung 9 ausgestaltet. Für die Verbindung der Schubladenfront 15 mit dem Schubladenseitenteil 17 ist eine erste Schubladenfront-Verbindungsvorrichtung 9 vorgesehen und für die Verbindung der Schubladenfront 15 mit dem Schubladenseitenteil 18 ist eine zweite Schubladenfront-Verbindungsvorrichtung 9 vorgesehen. Da die Verbindung der Schubladenfront 15 mit dem jeweiligen Schubladenseitenteil 17 bzw. 18 identisch eingerichtet bzw. mit jeweils einer identischen Schubladenfront-Verbindungsvorrichtung 9 erfolgt, wird nachfolgend die Verbindung beispielhaft an einem Schubladenseitenteil beschrieben.

In Fig. 3 ist die Schubladenfront 15 nicht gezeigt, sondern lediglich ausschnittsweise umrissartig bzw. schematisch gestrichelt angedeutet.

Die als eine mehrteilige Baueinheit ausgestaltete Schubladenfront-Verbindungsvorrichtung 9 umfasst als Elemente ein Außengehäuse 20, ein Innengehäuse 21, einen Frontverbinder 22, Stellelemente 23, 24 und ein Einhängebauteil 25.

Dabei sind die Elemente 20, 21, 22, 23 und 24 zusammengefasst in einem vertieften Aufnahmebereich am fronseitigen Ende 18a des Schubladenseitenteils 18 fest aber lösbar unterbringbar. Das Einhängebauteil 25 ist ausgebildet, an einer Innenseite 15a der Schubladenfront 15 fixiert zum Beispiel angeschraubt zu werden.

Die Verbindung der Schubladenfront 15 mit den Schubladenseitenteilen 17 und 18 erfolgt über das jeweilige Zusammenwirken eines Einhängebauteils 25 mit einem dazugehörigen Frontverbinder 22. Hierfür ist an jedem Schubladenseitenteil 17, 18 jeweils frontseitig das Bauteil aus den zusammengefassten Elementen 20, 21, 22, 23 und 24 untergebracht. Diese Bauteile wirken für den Verbindungszustand mit einem jeweils zugeordneten Einhängebauteil 25 zusammen. Hierfür sind an der Innenseite 15a der Schubladenfront 15 genau zwei Einhängebauteil 25 an einer dafür abgestimmten Stelle fixiert.

Die Verbindung erfolgt dann durch Einhängen der Schubladenfront 15 über die daran vorhandenen beiden Einhängebauteile 25 an den jeweiligen Frontverbindern 22 an den beiden Schubladenseitenteilen 17 und 18.

Am Einhängebauteil 25 sind an einer Bauteilrückseite 42 eines Grundkörpers 41 des Einhängebauteils 25 Öffnungen 47, 48 und 49 zum Durchgreifen von nicht gezeigten Verbindungselementen wie Schrauben ausgebildet (s. Fig. 3). Mit den Verbindungselementen ist das Einhängebauteil 25 an der Innenseite 15a anschraubbar.

Der vorzugsweise aus einem gebogenen bzw. gekanteten Blechmaterial gebildete Grundkörpers 41 des Einhängebauteil 25 umfasst außerdem an gegenüberliegenden Außenrändern der Bauteilrückseite 42 nach vorne vorstehende obere Seitenflanken 43, 44 und untere Seitenflanken 45, 46. Zwischen den oberen Seitenflanken 43, 44 ist ein oberer Stützabschnitt 37 aufgenommen und zwischen den unteren Seitenflanken 45, 46 ist ein unterer Stützabschnitt 38 aufgenommen. Beide Stützabschnitte 37 und 38 bzw. deren jeweilige zentrische Längsachse weisen den gleichen Abstand b zur Bauteilrückseite 42 auf (s. Fig. 7). In Höhenrichtung H sind die beiden Stützabschnitte 37, 38 exakt übereinander bzw. fluchtend zueinander.

Am Einhängebauteil 25 ist im Bereich des unteren Stützabschnitts 38 ein Erhebungsabschnitt 55 mit zwei sich fluchtend gegenüberliegenden Erhebungs-Teilabschnitten 56 und 57 vorhanden (s. Fig. 3a). Die zwei Erhebungs-Teilabschnitten 56 und 57 sind in Breitenrichtung B des Einhängebauteils 25 über einen Freiraum bzw. einen materialfreien Abstand c getrennt voneinander. Der Abstand c ist auf eine Abmessung einer Einhängekontur 50 bzw. deren Konturabschnitts 51 des Frontverbinders 22 insbesondere in einer Breitenrichtung B passend abgestimmt. Diese Breitenabmessung ist etwas geringer als die Breite des Frontverbinders 22, die durch die jeweilige flächige Außenseite von zwei Verbinderplatten 26 und 27 des Frontverbinders 22 vorgegeben ist. Hierfür weist der Konturabschnitt 51 zwei etwas nach innen aufeinander zu gebogene zahnförmige Abschnitte 61, 62 an der jeweiligen Verbinderplatte 26 und 27 auf. Die Abschnitte 61, 62 bilden eine Führungskante 63 der Einhängekontur 50. Die beiden Erhebungs-Teilabschnitten 56 und 57 sind vorzugsweise identisch und gleich lang. Der Erhebungs-Teilabschnitten 56 ist innenseitig an der Seitenflanke 45 vorstehend vorhanden und der Erhebungs-Teilabschnitten 57 ist innenseitig an der Seitenflanke 46 vorstehend vorhanden. Beispielhaft sind die Erhebungs-Teilabschnitte 56, 57 als Achsstummel mit zylindrischer Außenform und flacher gegebenenfalls leicht konvex gewölbter Stirnseite ausgestaltet.

Die Elemente 20, 21, 23, 24 und 31 und ein Verschiebeelement 31 am Frontverbinder 22 dienen zur Höhenverstellung und zur Seitenverstellung der Schubladenfront 15 an der restlichen Schublade bzw. an den Schubladenseitenteilen 17 und 18.

Nachfolgend wird die Verbindung der Schubladenfront 15 durch Einhängen der Schubladenfront 15 an den Schubladenseitenteilen 17, 18 und anschließendes Heranschwenken beschrieben, weshalb im Weiteren die Elemente 20 und 21 der Schubladenfront-Verbindungsvorrichtung 9 nicht dargestellt sind. In den Fig. 6-11 wird das Zusammenspiel des Einhängebauteils 25 und des Frontverbinders 22 erklärt, bezogen auf den Praxisfall mit an den Schubladenseitenteilen 17, 18 jeweils angebrachtem Frontverbinder 22 und den beiden dazugehörigen an der Schubladenfront 15 angeschraubten Einhängebauteilen 25.

Der Frontverbinder 22 weist die zwei schmalen vorzugsweise im Wesentlichen plattenförmigen Verbinderplatten 26 und 27 auf, eine Feder 28, ein Rastorgan 29 und ein Lagerelement 30 für die ausweichbare Lagerung des Rastorgans 29 an den Verbinderplatten 26, 27. Die Feder 28 ist an den beiden Verbinderplatten 26, 27 aufgenommen und bewirkt, dass das Rastorgan 29 um die Längsachse des Lagerelements 30 etwas ausweichbar bzw. schwenkbar ist und in eine Schwenkrichtung R1 vorgespannt ist. In die zur Schwenkrichtung R1 entgegengesetzte Schwenkrichtung R2 ist das Rastorgan 29 ausweichbar. Die Ausweichbarkeit dient zur Aufhebung einer Verrastung, welche durch das Rastorgan 29 selbsttätig einrichtbar ist, womit das Einhängebauteil 25 am Frontverbinder 22 verrastbar ist. Die Aufhebung der Verrastung erfolgt durch manuelles Drücken von außen gegen einen Bedienabschnitt 29a am Rastorgan 29 gegen die Kraft- bzw. Federwirkung der Feder 28.

Zwischen der ersten Verbinderplatte 26 und der zweiten Verbinderplatte 27 ist das zur Seitenverstellung gehörige Verschiebeelement 31 aufgenommen. Hierfür ist das um seine Längsachse von außen drehbare Stellelement 24 vorgesehen. Das Stellelement 24 greift hierfür quer durch darauf abgestimmte Öffnungen in dem Außengehäuse 20, dem Innengehäuse 21, den beiden Verbinderplatten 26, 27 und dem Verschiebeelement 31.

Die beiden Verbinderplatten 26, 27 sind parallel zueinander ausgerichtet und in einer Breitenrichtung B des Frontverbinders 22 über einen Abstand a (s. Fig. 5) über die überwiegende Erstreckung voneinander beabstandet und fest miteinander verbunden durch nicht konkret dargestellte Elemente wie beispielsweise zwei Querbolzen. Im oberen Bereich des Frontverbinders 22 ist ein plättchenförmiger Abstandshalter 64 mit der Breite a zwischen den Verbinderplatten 26 und 27 vorhanden. Die Längsachsen 32 der Elemente bzw. der Querbolzen sind in Fig. 4 gestrichelt angedeutet, wobei jedes Element jeweils mit seinen beiden Enden an der dazugehörigen Verbinderplatte 26 bzw. 27 fest verbunden ist. Die beiden Elemente sind vorzugsweise parallel in Breitenrichtung B bzw. insbesondere parallel zum Lagerelement 30 ausgerichtet.

In einer Höhenrichtung H des Frontverbinders 22 beabstandet voneinander sind eine obere Rampe 33 und eine untere Rampe 34 am Frontverbinder 22 vorhanden. Die ebenen Rampen 33, 34 sind in einer Tiefenrichtung T des Frontverbinders 22 schräg ausgerichtet und bzw. in Richtung weg von einer Vorderseite 35 des Frontverbinders 22 nach hinten abfallend bzw. in Richtung einer Rückseite 36 des Frontverbinders 22 abfallend.

Eine Ebene E1 der oberen Rampe 33 ist parallel zu einer Ebene E2 der unteren Rampe 34 (s. Fig. 6).

Die obere Rampe 33 weist eine obere Schmalseite 33a der ersten Verbinderplatte 26 und eine obere Schmalseite 33b der zweiten Verbinderplatte 27 auf. Die Schmalseiten 33a und 33b liegen in der gemeinsamen aufgespannten Raumebene E1.

Entsprechend weist die untere Rampe 34 eine untere Schmalseite 34a der ersten Verbinderplatte 26 und eine untere Schmalseite 34b der zweiten Verbinderplatte 27 auf. Die Schmalseiten 34a und 34b liegen in der gemeinsamen aufgespannten Raumebene E2, die zur Raumebene E1 parallel liegt.

Die beiden oberen Schmalseiten 33a und 33b sind mit dem Abstand a voneinander in Breitenrichtung B beabstandet, wie auch die beiden unteren Schmalseiten 34a und 34b.

Die beiden oberen Schmalseiten 33a, 33b bilden eine zweispurige Abstützung 39 für den oberen Stützabschnitt 37 des Einhängebauteils 25 und die beiden unteren Schmalseiten 34a und 34b bilden eine zweispurige Abstützung 40 für den unteren Stützabschnitt 38 des Einhängebauteils 25.

Die Stützabschnitte 37 und 38 sind vorzugsweise gleichartig bzw. identisch. Bevorzugt sind die Stützabschnitte 37, 38 als stiftartige bzw. längliche Bauteile gebildet, hier beispielsweise jeweils als Stift bzw. Bolzen mit konkaver bzw. zylindrischer Außenform. Auch andere Formen wie z. B. eine Mehrkant-Außenform der Stützabschnitte 37, 38 sind möglich.

Wie weiter unten näher erläutert, rutscht beim Verbinden der Schubladenfront 15 mit den Schubladenseitenteilen 17, 18 der obere Stützabschnitt 37 entlang der beiden oberen Schmalseiten 33a, 33b der Abstützung 39 schräg nach unten in Rutschrichtung R (s. Fig. 10). Entsprechend bzw. gleichzeitig rutscht der untere Stützabschnitt 38 entlang der beiden unteren Schmalseiten 34a, 34b der Abstützung 40 beim Verbinden der Schubladenfront 15 mit den Schubladenseitenteilen 17, 18 schräg nach unten in Rutschrichtung R bzw. etwas in die in Tiefenrichtung T und nach unten entgegen der Höhenrichtung H. Die Rutschbewegung wird durch das Eigengewicht der Schubladenfront 15 unterstützt.

Die nacheinander stattfindenden Schritte bei der Montage der Schubladenfront 15 an dem restlichen Teil der Schublade 2 bzw. den beiden Schubladenseitenteilen 17, 18 sind anhand der Figuren 6 bis 11 erläutert.

Die Schubladenfront 15 mit den daran befestigten Einhängebauteilen 25 wird schräg geneigt zur Vertikalen, die parallel zur Höhenrichtung H verläuft, mit dem unteren Bereich der Schubladenfront 15 voraus an die Schubladenseitenteile 17, 18 mit den daran jeweils vorhandenen Frontverbindern 22 herangeführt. Im ersten Schritt kommt es darauf an, dass der Monteur die Schubladenfront 15 so handhabt, dass jeweils der untere Stützabschnitt 38 an die jeweilige untere Rampe 34 bzw. an die im Bereich der unteren Rampe 34 vorhandene Einhängekontur 50 herangeführt wird (s. Fig. 6).

Im Weiteren wird insbesondere auf das Zusammenwirken des Einhängebauteils 25 mit dem dazugehörigen Frontverbinder 22 an dem Schubladenseitenteil 17 eingegangen, wobei Entsprechendes für das weitere Einhängebauteil 25 an der Schubladenfront 15 und das andere Schubladenseitenteil 18 mit dem daran vorhandenen Frontverbinder 22 gilt.

Demgemäß wird der untere Stützabschnitt 38 im Bereich der unteren Rampe 34 an der Einhängekontur 50 mit dem Konturabschnitt 51 (s. Fig. 5) im Nahbereich der unteren Rampe 34 am Frontverbinder 22 herangeführt. Der obere Stützabschnitt 37 ist aufgrund der Schrägausrichtung der Schubladenfront 15 weiter entfernt von der oberen Rampe 33 (s. Fig. 6).

Die untere Rampe 34 ist durch jeweils einen schlitzförmigen Ausschnitt 52 in den Verbinderplatten 26 und 27 gebildet. Damit ist die untere Rampe 34 zur Vorderseite 35 des Frontverbinders 22 offen, so dass der untere Stützabschnitt 38 in die seitlich fluchtenden Ausschnitte 52 einfädelbar ist. Die Schubladenfront 15 kommt mit dem unteren Endbereich der Innenseite 15a im Bereich einer frontseitigen Unterkante 17b des Schubladenseitenteils 17 in Kontakt (s. Fig. 7).

Anschließend wird die Schubladenfront 15 geringfügig abgesenkt, entgegen der Höhenrichtung H. Dabei sitzt der Stützabschnitt 38 in der Vertiefung 54 auf. Damit wird eine korrekte räumliche Ausrichtung der Schubladenfront 15 an den Schubladenseitenteilen 17, 18 begünstigt. Der Stützabschnitt 38 wird dabei insbesondere so ausgerichtet, dass die Längsachse des Stützabschnitts 38 horizontal verläuft.

Der untere Stützabschnitt 38 kommt bei weiterem Absenken bzw. einem Heranbewegen der Schubladenfront 15 in Richtung eines Endes 53 der unteren Rampe 34 an einer der unteren Rampe 34 vorgelagerten Vertiefung 54 der Einhängekontur 50 in abstützenden Kontakt. Die Vertiefung 54 ist zum Beispiel durch eine muldenartige Delle vorzugsweise an der jeweiligen Schmalseite der beiden Verbinderplatten 26, 27 gebildet. Gleichzeitig gelangen die Erhebungs-Teilabschnitte 56, 57 an der Führungskante 61 bzw. geringfügig unterhalb an einer Stützfläche des Konturabschnitts 51 der Einhängekontur 50 in Anlage. Damit stützt sich die Schubladenfront 15 in einer selbsthaltenden Ruheposition bzw.in einer Vormontageposition der Schubladenfront 15 an den Schubladenseitenteilen 17, 18 ab. Dabei kommen der untere Stützabschnitt 38 und die beiden Erhebungs-Teilabschnitte 56, 57 in abstützende Anlage am Frontverbinder 22 und die Innenseite 15a der Schubladenfront 15 in abstützende Anlage an den Schubladenseitenteilen 17, 18. Die Schubladenfront 15 muss daher in der Vormontageposition nicht von außen bzw. einem Monteur gehalten werden.

Anschließend wird die Schubladenfront 15 in Richtung R3 bzw. in die senkrechte Ausrichtung verschwenkt durch Drücken gegen eine Vorderseite der Schubladenfront 15 mit einer Kraft F (s. Fig. 9).

Die Schwenkbewegung in Richtung R3 erfolgt um eine Schwenkachse S, welche durch den Kontakt des unteren Stützabschnitts 38 an bzw.im Bereich der Vertiefung 54 vorgegeben ist, wobei mit dem Verlauf des Verschwenkens der Schubladenfront 15 in Richtung R3 die Kontaktstelle sich etwas verlagert und der untere Stützabschnitt 38 sich aus der Vertiefung herausbewegt in Richtung der unteren Rampe 34, was in Fig. 8 und Fig. 9 ersichtlich ist. Fig. 8 zeigt den Moment des Übergangs des Stützabschnitts 38 aus der Vertiefung 38 zur Rampe 34. Mit dem Verschwenken werden die beiden sich an der Führungskante 61 anliegenden Erhebungs-Teilabschnitte 56, 57 tangential bzw. oberhalb um die Führungskante 61 geführt, wobei dies ein geringes Anheben der Schubladenfront 15 nach oben bzw. in Höhenrichtung H bewirkt. Die Innenseite 15a der Schubladenfront 15 bleibt währenddessen in Kontakt mit der Stirnseite der Schubladenseitenteile 17 bzw. 18.

Der obere Stützabschnitt 37 nähert sich mit dem Verschwenken der Schubladenfront 15 in Richtung R3 einer der Rampe 33 vorgelagerte Auflaufschräge 58 an.

Der untere Stützabschnitt 38 trifft mit dem Verlassen der Vertiefung 54 auf den nasenartigen Vorsprung 29b des gefederten Rastorgans 29, wobei der Vorsprung 29b in den Ausschnitt 52 hineinragt. Unter dem Eigengewicht der Schubladenfront 15 wird der Vorsprung 29b von dem unteren Stützabschnitt 38 gegen die Federkraft der Feder 28 weggedrückt, so dass der untere Stützabschnitt 38 entlang bzw. auf der unteren Rampe 34 schräg nach unten in Rutschrichtung R rutschen kann. Der obere Stützabschnitt 38 erreicht nach der geführten Bewegung schräg nach oben entlang der Auflaufschräge 58 die obere Rampe 33 und gleitet hierbei entlang bzw. auf der oberen Rampe 33 schräg nach unten in Rutschrichtung R. Die beiden oberen Schmalseiten 33a, 33b der oberen Rampe 33 stellen dabei eine zweispurige obere Abstützfläche bzw. eine zweispurige Führungsbahn für den oberen Stützabschnitt 37 bereit. Die Erhebungs-Teilabschnitte 56, 57 sind über die Führungskante 61 hinaus gelangt und sind kontaktfrei von der Einhängekontur 50 im Bereich des Ausschnitts 52.

Gemäß der Rampen 33, 34 ist der Schubladenfront 15 eine Bewegung schräg nach unten vorgegeben. Die Rutschbewegung erfolgt selbsttätig durch das Eigengewicht der Schubladenfront 15 und/oder durch den Monteur unterstützt.

Der untere Stützabschnitt 38 gleitet auf der unteren Rampe 34 bzw. auf den beiden unteren Schmalseiten 34a, 34b, welche ebenfalls eine zweispurige untere Abstützfläche bzw. zweispurige Führungsbahn für den unteren Stützabschnitt 38 bereitstellen.

Die Verbindungsbewegung der Einhängebauteile 25 relativ zu den Frontverbindern 22 und damit der Schubladenfront 15 in Richtung der Stirnseiten der beiden Schubladenseitenteilen 17, 18 ist nicht durch einen zum Beispiel an dem oberen Stützabschnitt 37 und/oder zum Beispiel dem unteren Stützabschnitt 38 wirkenden Anschlag begrenzt, was insbesondere Fig. 11 verdeutlicht, wonach in Rutschrichtung R des oberen Stützabschnitts 37 und des unteren Stützabschnitts 38 hinter den Stützabschnitten 37 und 38 die jeweils dazugehörige Rampe 33 bzw. 34 sich noch etwas weiter erstreckt bzw. die jeweiligen oberen Schmalseiten 33a, 33b und die jeweiligen unteren Schmalseiten 34a, 34b. Vielmehr ist die vorgenannte Rutsch- bzw. Verbindungsbewegung dadurch mechanisch begrenzt, dass die Innenseite 15a der Schubladenfront 15 an der jeweiligen schmalen streifenförmigen Stirnfläche der Schubladenseitenteile 17 und 18 ansteht. Dabei ist es vorteilhaft, dass die schmale vordere Stirnseite des Schubladenseitenteils 17 und die schmale vordere Stirnseite des Schubladenseitenteils 18 in benachbarten parallelen Raumebenen liegen. Im Verbindungszustand bei angebrachter Schubladenfront 15 an den Schubladenseitenteilen 17, 18 gemäß Fig. 11 ist die Front des Schubladenseitenteils 17 in einem z. B. Linienkontakt mit der Innenseite 15a der Schubladenfront 15.

Mit dem Erreichen des Verbindungszustands gemäß Fig. 11 ist mit dem Rastorgan 29 bzw. mit dem Vorsprung 29b eine Rastsicherung zur Sicherung der Schubladenfront 15 an den Schubladenseitenteilen 17, 18 eingerichtet. Dabei gelangt der Vorsprung 29b des Rastorgans 29 am unteren Stützabschnitt 38 einseitig bzw. rückseitig mit der Kraft der Feder 28 federnd angedrückt in Anlage, so dass der untere Stützabschnitt 38 nicht ungewollt nach oben entlang der Rampe 34 bewegbar ist bzw. gesichert ist, also gesichert gegen eine Bewegung in Gegenrichtung zur Rutschrichtung R.

Die Auflaufschräge 58 ist zweispurig und umfasst eine erste Auflaufspur 59 und eine zweite Auflaufspur 60. Die erste Auflaufspur 59 ist durch einen Abschnitt der Schmalseite der ersten Verbinderplatte 26 und die zweite Auflaufspur 60 ist durch einen Abschnitt der Schmalseite der zweiten Verbinderplatte 27 gebildet. Die Neigung der Auflaufspur 59 ist identisch zur Neigung der Auflaufspur 60 und entgegen der Neigung der oberen Rampe 33.

Beim Heranschwenken der Schubladenfront 15 an die Schubladenseitenteile 17, 18 ist es möglich, dass der obere Stützabschnitt 37 zuerst die Auflaufschräge 58 erreicht und dann beim weiteren Heranschwenken der Schubladenfront 15 schräg nach oben entlang der Auflaufschräge 58 geführt wird. Gleichzeitig bleibt die Schubladenfront 15 unten abgestützt am Konturabschnitt 50, was über den unteren Stützabschnitt 38 und die beiden Erhebungs-Teilabschnitte 56 und 57 erfolgt.

### Bezugszeichenliste:

- 1: Möbel
- 2: Schublade
- 3: Möbelkorpus
- 4: Führungsmittel
- 5: Seitenwand
- 6: Seitenwand
- 7: Boden
- 8: Rückwand
- 9: Schubladenfront-Verbindungsvorrichtung
- 10: Querbrett
- 11: Querbrett
- 12: Vollauszug
- 13: Schienenführung
- 14: Schienenführung
- 15: Schubladenfront
- 15a: Innenseite
- 16: Schubladenboden
- 17: Schubladenseitenteil
- 17a: Ende
- 17b: Unterkante
- 18: Schubladenseitenteil
- 18a: Ende
- 19: Schubladenrückseite
- 20: Außengehäuse
- 21: Innengehäuse
- 22: Frontverbinder
- 23: Stellelement
- 24: Stellelement
- 25: Einhängebauteil
- 26: Verbinderplatte
- 27: Verbinderplatte
- 28: Feder
- 29: Rastorgan
- 29a: Bedienabschnitt
- 29b: Vorsprung
- 30: Lagerelement
- 31: Verschiebeelement
- 32: Längsachse
- 33: Rampe
- 33a: Schmalseite
- 33b: Schmalseite
- 34: Rampe
- 34a: Schmalseite
- 34b: Schmalseite
- 35: Vorderseite
- 36: Rückseite
- 37: Stützabschnitt
- 38: Stützabschnitt
- 39: Abstützung
- 40: Abstützung
- 41: Grundkörper
- 42: Bauteilrückseite
- 43: Seitenflanke
- 44: Seitenflanke
- 45: Seitenflanke
- 46: Seitenflanke
- 47: Öffnung
- 48: Öffnung
- 49: Öffnung
- 50: Einhängekontur
- 51: Konturabschnitt
- 52: Ausschnitt
- 53: Ende
- 54: Vertiefung
- 55: Erhebungsabschnitt
- 56: Erhebungs-Teilabschnitt
- 57: Erhebungs-Teilabschnitt
- 58: Auflaufschräge
- 59: Auflaufspur
- 60: Auflaufspur
- 61: Abschnitt
- 62: Abschnitt
- 63: Führungskante
- 64: Abstandshalter

## Patentansprüche

1. Schubladenfront-Verbindungsvorrichtung (9) für die Verbindung einer Schubladenfront (15) mit einem Schubladenseitenteil (17, 18), umfassend einen an dem Schubladenseitenteil (17, 18) anbringbaren Frontverbinder (22) und ein an der Schubladenfront (15) anbringbares Einhängebauteil (25), wobei das Einhängebauteil (25) an dem Frontverbinder (22) festlegbar ist, um einen Verbindungszustand der Schubladenfront (15) mit dem Schubladenseitenteil (17, 18) einzurichten, **dadurch gekennzeichnet, dass** der Frontverbinder (22) eine obere Rampe (33) und eine untere Rampe (34) aufweist, wobei die Rampen (33, 34) in einer Höhenrichtung des Frontverbinders (22) voneinander beabstandet sind, wobei die obere Rampe (33) eine obere längliche Abstützfläche und die untere Rampe (34) eine untere längliche Abstützfläche umfasst, so dass in einem Endmontagezustand des Einhängebauteils (25) an dem Frontverbinder (22) die obere Abstützfläche zur Abstützung eines oberen Stützabschnitts (37) an dem Einhängebauteil (25) dient und die untere Abstützfläche zur Abstützung eines unteren Stützabschnitts (38) an dem Einhängebauteil (25) dient, wobei für das Verbinden der Schubladenfront (15) mit dem Schubladenseitenteil (17, 18) der obere Stützabschnitt (37) entlang der oberen Rampe (33) abwärts rutschend bewegbar ist und der untere Stützabschnitt (38) entlang der unteren Rampe (34) abwärts rutschend bewegbar ist bis der Endmontagezustand des Einhängebauteils (25) an dem Frontverbinder (22) erreicht ist, mit einer Einhängekontur (50) am Frontverbinder (22) im Bereich der unteren Rampe (34) und mit einem Erhebungsabschnitt (55) am Einhängebauteil (25) im Bereich des unteren Stützabschnitts (38), so dass in einer Vormontageposition das Einhängebauteil (25) an dem Frontverbinder (22) selbsthaltend derart eingehängt ist, dass der untere Stützabschnitt (38) und der Erhebungsabschnitt (55) sich an der Einhängekontur (50) abstützen, wobei das Einhängebauteil (25) mit dem oberen Stützabschnitt (37) vom Frontverbinder (22) im Bereich der oberen Rampe (33) beabstandet ist, und wobei die Einhängekontur (50) derart abgestimmt ist, dass in der Vormontageposition zumindest der Erhebungsabschnitt (55) an der Einhängekontur (50) derart ansteht, dass der untere Stützabschnitt (38) gegen ein Abwärtsrutschen entlang der unteren Rampe (34) gesichert ist.

2. Schubladenfront-Verbindungsvorrichtung nach Anspruch 1, **dadurch gekennzeichnet, dass** die Einhängekontur (50) einen Konturabschnitt (51) aufweist, welcher auf das Einhängebauteil (25) derart abgestimmt ausgebildet ist, dass ausgehend von der Vormontageposition das Einhängebauteil (25) mit seinem oberen Ende an den Frontverbinder (22) heranbewegbar ist, wobei bis zu einem Kontakt des oberen Stützabschnitts (37) mit dem Frontverbinder (22), der untere Stützabschnitt (38) gegen ein Abwärtsrutschen entlang der unteren Rampe (34) gesichert ist, indem der untere Stützabschnitt (38) und/oder der Erhebungsabschnitt (55) an dem Konturabschnitt (51) der Einhängekontur (50) ansteht.

3. Schubladenfront-Verbindungsvorrichtung nach Anspruch 1 oder Anspruch 2, **dadurch gekennzeichnet, dass** die Einhängekontur (50) einen Konturabschnitt (51) aufweist, wobei der Konturabschnitt (51) der unteren Rampe (34) vorgelagert ist, bezogen auf eine Einführrichtung des unteren Stützabschnitts (38) an der unteren Rampe (34).

4. Schubladenfront-Verbindungsvorrichtung nach einem der vorhergehenden Ansprüche, **dadurch gekennzeichnet, dass** die Einhängekontur (50) einen Konturabschnitt (51) aufweist, der mit einer Vertiefung (54) versehen ist, welche zur Abstützung des unteren Stützabschnitt (38) in der Vormontageposition dient.

5. Schubladenfront-Verbindungsvorrichtung nach einem der vorhergehenden Ansprüche, **dadurch gekennzeichnet, dass** die Einhängekontur (50) einen Konturabschnitt (51) mit einer Führungskante (63) des Frontverbinders (22) aufweist, wobei die Führungskante (63) sich in einer Breitenrichtung des Frontverbinders (22) erstreckt.

6. Schubladenfront-Verbindungsvorrichtung nach einem der vorhergehenden Ansprüche, **dadurch gekennzeichnet, dass** zur Führung des oberen Stützabschnitts (37) in Richtung zur oberen Rampe (33) eine Auflaufschräge (58) der oberen Rampe (33) vorgelagert ist.

7. Schubladenfront-Verbindungsvorrichtung nach einem der vorhergehenden Ansprüche, **dadurch gekennzeichnet, dass** die Einhängekontur (50) einen ersten Konturabschnitt und einen zweiten Konturabschnitt aufweist, wobei der erste Konturabschnitt zur Abstützung des unteren Stützabschnitts (38) in der Vormontageposition und der zweite Konturabschnitt zur Abstützung des Erhebungsabschnitts (55) in der Vormontageposition dient, wobei der erste und der zweite Konturabschnitt unterschiedlich räumlich ausgerichtet sind.

8. Schubladenfront-Verbindungsvorrichtung nach einem der vorhergehenden Ansprüche, **dadurch gekennzeichnet, dass** die Einhängekontur (50) einen ersten Konturabschnitt und einen zweiten Konturabschnitt aufweist, wobei der erste Konturabschnitt zur Abstützung des unteren Stützabschnitts (38) in der Vormontageposition und der zweite Konturabschnitt zur Abstützung des Erhebungsabschnitts (55) in der Vormontageposition dient, wobei der erste und der zweite Konturabschnitt in Tiefenrichtung des Frontverbinders (22) voneinander beabstandet sind.

9. Schubladenfront-Verbindungsvorrichtung nach einem der vorhergehenden Ansprüche, **dadurch gekennzeichnet, dass** die Einhängekontur (50) derart ausgebildet ist, dass in der Vormontageposition eine Abstützung des Einhängebauteils (25) am Frontverbinder (22) über einen Kontakt mit dem unteren Stützabschnitt (38) und über einen Kontakt mit dem Erhebungsabschnitt (55) und über einen Kontakt mit einem weiteren Bauteilabschnitt des Einhängebauteils (25) erfolgt.

10. Schubladenfront-Verbindungsvorrichtung nach einem der vorhergehenden Ansprüche, **dadurch gekennzeichnet, dass** der Erhebungsabschnitt (55) zwei in Breitenrichtung des Einhängebauteils (25) über einen Abstand getrennte Erhebungs-Teilabschnitte (56, 57) umfasst.

11. Schublade (2) mit einer Schubladenfront (15) und einem Schubladenseitenteil (17, 18), wobei eine Schubladenfront-Verbindungsvorrichtung (9) nach einem der vorhergehenden Ansprüche vorhanden ist.

## Claims

1. Drawer front connecting device (9) for the connection of a drawer front (15) to a drawer side part (17, 18), comprising a front connector (22) which can be attached to the drawer side part (17, 18) and a mounting component (25) which can be attached to the drawer front (15), wherein the mounting component (25) can be fixed to the front connector (22) in order to establish a connected state of the drawer front (15) to the drawer side part (17, 18), **characterized in that** the front connector (22) has an upper ramp (33) and a lower ramp (34), wherein the ramps (33, 34) are spaced apart from one another in a height direction of the front connector (22), wherein the upper ramp (33) comprises an upper elongate support surface and the lower ramp (34) comprises a lower elongate support surface, such that, in a finally assembled state of the mounting component (25) on the front connector (22), the upper support surface is used to support an upper supporting portion (37) on the mounting component (25) and the lower support surface is used to support a lower supporting portion (38) on the mounting component (25), wherein, for the connecting of the drawer front (15) to the drawer side part (17, 18), the upper supporting portion (37) is able to move slidingly downwards along the upper ramp (33) and the lower supporting portion (38) is able to move slidingly downwards along the lower ramp (34) until the finally assembled state of the mounting component (25) on the front connector (22) is reached, with a mounting contour (50) on the front connector (22) in the region of the lower ramp (34) and with an elevation portion (55) on the mounting component (25) in the region of the lower supporting portion (38), such that, in a pre-assembled position, the mounting component (25) is mounted on the front connector (22) in a self-securing manner in such a way that the lower supporting portion (38) and the elevation portion (55) are supported on the mounting contour (50), wherein the mounting component (25) is spaced apart from the front connector (22) in the region of the upper ramp (33) by means of the upper supporting portion (37), and wherein the mounting contour (50) is coordinated in such a way that, in the pre-assembled position, at least the elevation portion (55) is disposed on the mounting contour (50) in such a way that the lower supporting portion (38) is secured against sliding downwards along the lower ramp (34).

2. Drawer front connecting device according to Claim 1, **characterized in that** the mounting contour (50) has a contour portion (51) which is configured so as to be coordinated with the mounting component (25) in such a way that, proceeding from the pre-assembled position, the mounting component (25), by way of its upper end, can be moved towards the front connector (22), wherein, until there is contact between the upper supporting portion (37) and the front connector (22), the lower supporting portion (38) is secured against sliding downwards along the lower ramp (34) by virtue of the lower supporting portion (38) and/or the elevation portion (55) being disposed on the contour portion (51) of the mounting contour (50).

3. Drawer front connecting device according to Claim 1 or Claim 2, **characterized in that** the mounting contour (50) has a contour portion (51), wherein the contour portion (51) is arranged upstream of the lower ramp (34), in relation to an insertion direction of the lower supporting portion (38) on the lower ramp (34).

4. Drawer front connecting device according to one of the preceding claims, **characterized in that** the mounting contour (50) has a contour portion (51) which is provided with a recess (54) which is used to support the lower supporting portion (38) in the pre-assembled position.

5. Drawer front connecting device according to one of the preceding claims, **characterized in that** the mounting contour (50) has a contour portion (51) with a guide edge (63) of the front connector (22), wherein the guide edge (63) extends in a width direction of the front connector (22) .

6. Drawer front connecting device according to one of the preceding claims, **characterized in that**, for the guiding of the upper supporting portion (37) in the direction of the upper ramp (33), a run-on bevel (58) is arranged upstream of the upper ramp (33).

7. Drawer front connecting device according to one of the preceding claims, **characterized in that** the mounting contour (50) has a first contour portion and a second contour portion, wherein the first contour portion is used to support the lower supporting portion (38) in the pre-assembled position and the second contour portion is used to support the elevation portion (55) in the pre-assembled position, wherein the first and the second contour portion are oriented differently spatially.

8. Drawer front connecting device according to one of the preceding claims, **characterized in that** the mounting contour (50) has a first contour portion and a second contour portion, wherein the first contour portion is used to support the lower supporting portion (38) in the pre-assembled position and the second contour portion is used to support the elevation portion (55) in the pre-assembled position, wherein the first and the second contour portion are spaced apart from one another in a depth direction of the front connector (22).

9. Drawer front connecting device according to one of the preceding claims, **characterized in that** the mounting contour (50) is configured in such a way that, in the pre-assembled position, the mounting component (25) is supported on the front connector (22) by way of contact with the lower supporting portion (38) and by way of contact with the elevation portion (55) and by way of contact with a further component portion of the mounting component (25).

10. Drawer front connecting device according to one of the preceding claims, **characterized in that** the elevation portion (55) comprises two elevation sub-portions (56, 57) which are separated in the width direction of the mounting component (25) by way of a distance.

11. Drawer (2) having a drawer front (15) and a drawer side part (17, 18), wherein a drawer front connecting device (9) according to one of the preceding claims is present.

## Revendications

1. Dispositif (9) de liaison de façade de tiroir pour relier une façade de tiroir (15) à une partie latérale de tiroir (17, 18), comprenant un organe frontal (22) de liaison apte à être fixé à la partie latérale de tiroir (17, 18) et un élément d'accrochage (25) apte à être fixé à la façade de tiroir (15), l'élément d'accrochage (25) étant apte à être fixé à l'organe frontal (22) de liaison afin d'établir un état de liaison de la façade de tiroir (15) à la partie latérale de tiroir (17, 18), **caractérisé en ce que** l'organe frontal (22) de liaison présente une rampe supérieure (33) et une rampe inférieure (34), les rampes (33, 34) étant espacées l'une de l'autre dans une direction de hauteur de l'organe frontal (22) de liaison, la rampe supérieure (33) comprenant une surface d'appui supérieure allongée et la rampe inférieure (34) comprenant une surface d'appui inférieure allongée, de sorte que, dans un état de montage final de l'élément d'accrochage (25) sur l'organe frontal (22) de liaison, la surface d'appui supérieure sert à soutenir une portion supérieure d'appui (37) présente sur l'élément d'accrochage (25) et la surface d'appui inférieure sert à soutenir une portion inférieure d'appui (38) présente sur l'élément d'accrochage (25) ; pour la liaison de la façade de tiroir (15) à la partie latérale de tiroir (17, 18), la portion supérieure d'appui (37) est apte à être déplacée vers le bas en glissant le long de la rampe supérieure (33) et la portion inférieure d'appui (38) est apte à être déplacée vers le bas en glissant le long de la rampe inférieure (34) jusqu'à ce que l'état de montage final de l'élément d'accrochage (25) sur l'organe frontal (22) de liaison soit atteint, avec un contour d'accrochage (50) sur l'organe frontal (22) de liaison dans la zone de la rampe inférieure (34) et avec une portion en relief (55) sur l'élément d'accrochage (25) dans la zone de la portion inférieure d'appui (38), de sorte que, dans une position de prémontage, l'élément d'accrochage (25) est accroché à l'organe frontal (22) de liaison en étant maintenu de telle manière, que la portion inférieure d'appui (38) et la portion en relief (55) s'appuient sur le contour d'accrochage (50), l'élément d'accrochage (25) étant espacé par la portion supérieure d'appui (37) de l'organe frontal (22) de liaison dans la zone de la rampe supérieure (33), et le contour d'accrochage (50) étant adapté de telle sorte que, dans la position de prémontage, au moins la portion en relief (55) s'appuie sur le contour d'accrochage (50) de telle sorte que la portion inférieure d'appui (38) soit assurée contre tout glissement vers le bas le long de la rampe inférieure (34).

2. Dispositif de liaison de façade de tiroir selon la revendication 1, **caractérisé en ce que** le contour d'accrochage (50) présente une section de contour (51) qui est conçue de manière adaptée à l'élément d'accrochage (25) de telle sorte qu'en partant de la position de prémontage, l'élément d'accrochage (25) est apte à être rapproché de l'organe frontal (22) de liaison par son extrémité supérieure, la portion inférieure d'appui (38) étant empêchée de glisser vers le bas le long de la rampe inférieure (34) jusqu'à ce que la portion supérieure d'appui (37) entre en contact avec l'organe frontal (22) de liaison, par le fait que la portion inférieure d'appui (38) et/ou la portion en relief (55) s'appuie(nt) sur la section de contour (51) du contour d'accrochage (50).

3. Dispositif de liaison de façade de tiroir selon la revendication 1 ou la revendication 2, **caractérisé en ce que** le contour d'accrochage (50) comporte une portion de contour (51), la portion de contour (51) étant positionnée devant la rampe inférieure (34) par rapport à une direction d'insertion de la portion inférieure d'appui (38) sur la rampe inférieure (34).

4. Dispositif de liaison de façade de tiroir selon l'une des revendications précédentes, **caractérisé en ce que** le contour d'accrochage (50) comporte une portion de contour (51) pourvue d'une cavité (54) servant à l'appui de la portion inférieure d'appui (38) en position de prémontage.

5. Dispositif de liaison de façade de tiroir selon l'une des revendications précédentes, **caractérisé en ce que** le contour d'accrochage (50) comprend une portion de contour (51) avec un bord de guidage (63) de l'organe frontal (22) de liaison, le bord de guidage (63) s'étendant dans une direction de la largeur de l'organe frontal (22) de liaison.

6. Dispositif de liaison de façade de tiroir selon l'une des revendications précédentes, **caractérisé en ce que**, pour guider la portion supérieure d'appui (37) en direction de la rampe supérieure (33), une rampe (58) est positionnée devant la rampe supérieure (33).

7. Dispositif de liaison de façade de tiroir selon l'une des revendications précédentes, **caractérisé en ce que** le contour d'accrochage (50) comporte une première portion de contour et une deuxième portion de contour, la première portion de contour servant à supporter la portion inférieure d'appui (38) dans la position de prémontage et la deuxième portion de contour servant à supporter la portion en relief (55) dans la position de prémontage, la première et la deuxième portions de contour étant orientées différemment dans l'espace.

8. Dispositif de liaison de façade de tiroir selon l'une des revendications précédentes, **caractérisé en ce que** le contour d'accrochage (50) comprend une première portion de contour et une deuxième portion de contour, la première portion de contour servant à supporter la portion inférieure d'appui (38) dans la position de prémontage et la deuxième portion de contour servant à supporter la portion en relief (55) dans la position de prémontage, les première et deuxième portions de contour étant espacées l'une de l'autre dans la direction de la profondeur de l'organe frontal (22) de liaison.

9. Dispositif de liaison de façade de tiroir selon l'une des revendications précédentes, **caractérisé en ce que** le contour d'accrochage (50) est configuré de telle sorte que, dans la position de prémontage, un appui de l'élément d'accrochage (25) sur l'organe frontal (22) de liaison est réalisé par un contact avec la portion inférieure d'appui (38) et par un contact avec la portion en relief (55) et par un contact avec une autre section de l'élément d'accrochage (25).

10. Dispositif de liaison de façade de tiroir selon l'une des revendications précédentes, **caractérisé en ce que** la portion en relief (55) comprend deux portions en relief (56, 57) séparées par une distance dans le sens de la largeur du élément d'accrochage (25).

11. Tiroir (2) comprenant une façade de tiroir (15) et une partie latérale de tiroir (17, 18), un dispositif (9) de liaison de façade de tiroir selon l'une des revendications précédentes étant présent.
